# EUROPÄISCHE PATENTSCHRIFT

(11) **EP 1 334 274 B1**
(45) Veröffentlichungstag und Bekanntmachung des Hinweises auf die Patenterteilung: **16.06.2004**
(21) Anmeldenummer: 01993760.6
(22) Anmeldetag: 31.10.2001
(51) Int. Cl.: F02M 61/14, F16J 15/02, F16B 21/20, F16B 21/18

(54) **DICHTELEMENT ZUM ANORDNEN ZWISCHEN EINEM INJEKTOR UND EINEM ZYLINDERKOPF UND INJEKTOR UND ZYLINDERKOPF MIT EINEM SOLCHEN DICHTELEMENT**
SEALING ELEMENT FOR PLACING BETWEEN AN INJECTOR AND A CYLINDER HEAD AND AN INJECTOR AND A CYLINDER HEAD, PROVIDED WITH A SEALING ELEMENT OF THIS TYPE
ELEMENT D'ETANCHEITE A PLACER ENTRE UN INJECTEUR ET UNE TETE DE CYLINDRE, ET INJECTEUR ET TETE DE CYLINDRE POURVUS D'UN TEL ELEMENT D'ETANCHEITE

(30) Priorität: 10.11.2000 DE 10055641
(43) Veröffentlichungstag der Anmeldung: 13.08.2003
(73) Patentinhaber: SIEMENS AKTIENGESELLSCHAFT, 80333 München (DE)
(72) Erfinder: NEUMAIER, Martin, 93059 Regensburg (DE)
(86) Internationale Anmeldenummer: PCT/DE2001/004121
(87) Internationale Veröffentlichungsnummer: WO 2002/038945

(56) Entgegenhaltungen:
- GB-A- 1 312 338
- PATENT ABSTRACTS OF JAPAN vol. 1999, no. 13, 30. November 1999 (1999-11-30) -& JP 11 210886 A (NOK CORP), 3. August 1999 (1999-08-03)

## Beschreibung

Die Erfindung betrifft ein Dichtelement zum Anordnen zwischen einem Injektor und einem Zylinderkopf. Ferner betrifft die Erfindung einen Injektor und einen Zylinderkopf mit einem solchen Dichtelement. Ein solches Dichtelement ist in der JP 11 210 886 offenbart.

In einem Kraftstoffeinspritzsystem ist üblicherweise ein Injektor vorgesehen, der in einer Öffnung eines Zylinderkopfs angeordnet ist. Der Injektor dient dem Einspritzen von Kraftstoff in einen im Zylinderkopf angeordneten Brennraum. Der Injektor weist einen Ventilschaft auf, dessen Kuppenvorstand im Brennraum sehr genau einstellbar sein sollte. An den Ventilschaft grenzt ein oberer Teil des Injektors an, der einen größeren Querschnitt aufweist als der Ventilschaft. Der obere Teil des Injektors und der Ventilschaft bilden eine Stufe, die auf einer in der Öffnung angeordneten umlaufenden Aufsatzfläche des Zylinderkopfs aufsitzt. Zum Abdichten des Brennraums gegenüber der Umgebung ist zwischen dem Injektor und dem Zylinderkopf ein Dichtelement angeordnet. In der Regel ist das Dichtelement in Form einer gelochten Scheibe mit einem zur Scheibenebene senkrechten Querschnitt, der rechteckig ist, ausgestaltet und ist auf der Aufsatzfläche des Zylinderkopfs angeordnet. Beim Einspannen des Injektors in den Zylinderkopf wird das Dichtelement derart gegen den Injektor und gegen den Zylinderkopf gepresst, dass im Brennraum befindliche Stoffe nicht entweichen können.

Der Injektor muss so fest gegen den Zylinderkopf gepresst werden, dass sich das Dichtelement plastisch verformt, um sich an Unebenheiten des Zylinderkopfes und des Injektors anzupassen. Bei einem Dichtelement in Form einer Scheibe ist die erforderliche Einspannkraft, mit der der Injektor in den Zylinderkopf eingespannt werden muss, so hoch, dass selbst der Injektor verformt werden könnte.

Der Erfindung liegt die Aufgabe zugrunde, ein Dichtelement zum Anordnen zwischen einem Injektor und einem Zylinderkopf anzugeben, der zum Abdichten im Vergleich zum Stand der Technik eine geringere Einspannkraft benötigt und durch den zugleich die Genauigkeit der Einstellung des Kuppenvorstands des Injektors nicht beeinträchtigt wird.

Die Aufgabe wird gelöst durch ein Dichtelement zum Anordnen zwischen einem Injektor und einem Zylinderkopf mit folgenden Merkmalen: Das Dichtelement weist einen in sich geschlossenen Ring aus einem elastischen Material auf. Der Ring besteht aus einem umlaufenden Stützteil, einer angeformten ersten Dichtlippe zum Abdichten des Injektors und einer angeformten zweiten Dichtlippe zum Abdichten des Zylinderkopfes. Die erste Dichtlippe und die zweite Dichtlippe ragen radial nach innen und bilden mit dem Stützteil eine umlaufende Nut des Rings. Die axiale Dicke der ersten Dichtlippe und die axiale Dicke der zweiten Dichtlippe sind abhängig von einer vorgegebenen Kraft, mit der der Injektor in den Zylinderkopf eingespannt werden soll, derart bemessen, dass die Dichtlippen zum Abdichten ausreichend plastisch verformbar sind. Die radiale Dicke des Stützteils ist größer als die axialen Dicken der Dichtlippen und derart bemessen, dass das Stützteil ein Komprimieren des Dichtelements beim Anordnen des Dichtelements zwischen dem Injektor und dem Zylinderkopf verhindert.

Die Dichtlippen dienen dem Abdichten, während das Stützteil ein Komprimieren des Dichtelements beim Anpressen des Injektors an den Zylinderkopf verhindert, und dadurch eine genaue Einstellung des Kuppenvorstands des Injektors ermöglicht.

Die zum Abdichten benötigte Einspannkraft, um die Dichtlippen plastisch zu verformen und an Unebenheiten des Zylinderkopfes und des Injektors anzupassen, ist umso kleiner, je dünner die axiale Dicke der Dichtlippen ist. Ein Komprimieren des Dichtelements wird umso sicherer verhindert, je größer die radiale Dicke des Stützteils ist. Deshalb sind die axialen Dicken der Dichtlippen kleiner als die radiale Dicke des Stützteils. Die axialen Dicken der Dichtlippen und die radiale Dicke des Stützteils können unabhängig voneinander optimiert werden.

Da die Nut zum Brennraum hin geöffnet ist, und im Brennraum ein hoher Druck herrscht, werden die Dichtlippen durch den Brenntraumdruck nach außen gedrückt. Die erste Dichtlippe wird also an den Injektor gedrückt, während die zweite Dichtlippe an den Zylinderkopf gedrückt wird. Dadurch wird die dichtende Wirkung des Dichtelements verstärkt.

Eine besonders geringe Kompression des Dichtelements und eine zugleich besonders gute Dichtwirkung bei bereits geringer Einspannkraft wird erzielt, wenn die radiale Dicke des Stützteils mindestens 3 bis 5 mal größer als die axiale Dicke der Dichtlippen ist.

Es ist vorteilhaft, die Dichtlippen derart anzuordnen, dass sich der Abstand zwischen den Dichtlippen in Richtung der Ringmitte vergrößert. Aufgrund dieser Form des Dichtelements werden die Dichtlippen verstärkt gegen Injektor und Zylinderkopf gedrückt, wodurch die Dichtwirkung des Dichtelements erhöht wird.

Der Zylinderkopf weist eine Öffnung zum Einführen des Injektors auf, wobei in der Öffnung eine umlaufende Aufsatzfläche für den Injektor angeordnet ist. Das Dichtelement ist auf der Aufsatzfläche angeordnet. Der Injektor wird derart in den Zylinderkopf eingespannt, dass der Injektor auf das Dichtelement gegen die Aufsatzfläche des Zylinderkopfes gedrückt wird.

Das Einsetzen des Injektors in den Zylinderkopf wird erleichtert, wenn das Dichtelement um den Ventilschaft des Injektors kraftschlüssig fixiert werden kann. Zum einen wird dadurch die Wahrscheinlichkeit verringert, dass das Dichtelement beim Einsetzen des Injektors in den Zylinderkopf vergessen wird. Zum Andern wird die Wahrscheinlichkeit verringert, das kleine Dichtelement zu verlieren.

Dazu ist in der Nut des Rings des Dichtelements ein gebogener Klemmdraht angeordnet. Der Klemmdraht weist mindestens zwei Ausbuchtungen, z.B. in Form von Ecken, auf, die derart in die Nut eingreifen, dass der Klemmdraht im Ring eingeklemmt ist. Der Klemmdraht ist derart ausgestaltet, dass beim Überstreifen des Dichtelements über den Ventilschaft des Injektors der Klemmdraht und damit das Dichtelement um den Ventilschaft kraftschlüssig fixiert wird. Verbindungsteile des Klemmdrahts, die die Ausbuchtungen des Klemmdrahts miteinander verbinden, drücken von mindestens zwei Seiten auf den Ventilschaft.

Die Ausbuchtungen können abgerundet sein. Beispielsweise ist der Klemmdraht so gebogen, dass er eine Ellipse bildet.

Der Klemmdraht kann mehr als zwei Ausbuchtungen aufweisen.

Der Klemmdraht besteht beispielsweise aus Federstahl.

Um das Einbringen des Klemmdrahts in die Nut des Rings zu vereinfachen, ist das vorteilhaft, wenn der Klemmdraht zwei nicht miteinander verbundenen Enden aufweist.

Im folgenden wird ein Ausführungsbeispiel der Erfindung anhand der Figuren näher erläutert.
- Figur 1: zeigt eine Aufsicht auf ein Dichtelement mit einem ersten Klemmdraht und einem Ring bestehend aus einem Stützteil und zwei Dichtlippen.
- Figur 2: zeigt einen Querschnitt durch den Ring des Dichtelements.
- Figur 3a: zeigt eine Aufsicht auf den ersten Klemmdraht.
- Figur 3b: zeigt eine Aufsicht auf einen zweiten Klemmdraht.
- Figur 4: zeigt einen Querschnitt durch einen Injektor und einen Zylinderkopf mit dem dazwischen angeordneten Dichtelement.

Im Ausführungsbeispiel ist ein Dichtelement vorgesehen, das einen Ring R aus Weicheisen oder Kupfer aufweist. Der Ring R besteht aus einem Stützteil S, einer ersten angeformten Dichtlippe D1 zum Abdichten eines Injektors I und einer angeformten zweiten Dichtlippe D2 zum Abdichten eines Zylinderkopfes Z (siehe Figuren 1 und 2).

Das Stützteil S weist eine radiale Dicke von 2-3mm auf und eine axiale Dicke von 2-3mm auf. Die Dichtlippen D1, D2 ragen im wesentlichen radial nach innen und bilden mit dem Stützteil S eine umlaufende Nut des Rings R (siehe Figur 2). Die Dichtlippen D1, D2 weisen eine radiale Länge von ca. 3 mm auf. Die axiale Dicke der Dichtlippen D1, D2 beträgt ca. 0,8mm.

Der Abstand zwischen den Dichtlippen D1, D2 vergrößert sich in Richtung der Ringmitte. Die Dichtlippen D1, D2 bilden mit einer radialen Achse einen Neigungswinkel von ca. 10°.

In der Nut des Rings R ist ein erster Klemmdraht K angeordnet (siehe Figur 1). Der erste Klemmdraht weist drei Ecken und zwei nicht miteinander verbundene Enden auf ( siehe Figur 3a). Die drei Ecken des ersten Klemmdrahts K greifen derart in die Nut des Rings R ein, dass der erste Klemmdraht K im Ring R eingeklemmt ist. Der Abstand von der Ringmitte zu einem Verbindungsteil zwischen zwei Ecken des ersten Klemmdrahts K ist kleiner als der Radius eines Ventilschafts V des Injektors I. Dadurch wird das Dichtelement beim Überstreifen über den Ventilschaft V kraftschlüssig am Ventilschaft V fixiert.

Statt dem ersten Klemmdraht5 K kann auch z.B. ein zweiter Klemmdraht K' eingesetzt werden, der zu einer Ellipse gebogen ist (siehe Figur 3b).

Der Zylinderkopf Z weist eine Öffnung 0 zum Einführen des Injektors I auf. In der Öffnung O weist der Zylinderkopf Z eine umlaufende Aufsatzfläche A für den Injektor I auf. Das Dichtelement ist auf der Aufsatzfläche A angeordnet (siehe Figur 4). Der Injektor I weist einen oberen Teil T, der an den Ventilschaft V angrenzt und einen größeren Querschnitt aufweist als der Ventilschaft V. Der Ventilschaft V und der obere Teil T des Injektors I bilden eine Stufe ST. Der Injektor I ist in den Zylinderkopf Z derart eingespannt, dass die Stufe ST des Injektors I auf das Dichtelement gegen die Aufsatzfläche A des Zylinderkopfs Z gedrückt wird (siehe Figur 4). Eine Kuppe des Ventilschafts V ragt ca. 2-3mm in einen Brennraum B des Zylinderkopfs Z hinein.

Durch die Kraft, mit der der Injektor I in den Zylinderkopf Z eingespannt wird, werden die Dichtlippen D1 und D2 derart plastisch verformt, dass sie den Brennraum B gegenüber der Umgebung radial abdichten. Aufgrund der ausreichenden radialen Dicke des Stützteils S wird das Dichtelement nur unwesentlich komprimiert. Der Druck im Brennraum drückt die erste Dichtlippe D1 gegen die Stufe des Injektors I und die zweite Dichtlippe D2 gegen die Aufsatzfläche A des Zylinderkopfs Z.

## Patentansprüche

1. Dichtelement zum Anordnen zwischen einem Injektor und einem Zylinderkopf
- wobei das Dichtelement einen in sich geschlossenen Ring (R) aus elastischem Material aufweist,
- wobei der Ring (R) aus einem umlaufenden Stützteil (S), einer angeformten ersten Dichtlippe (D1) zum Abdichten des Injektors (I) und einer angeformten zweiten Dichtlippe (D2) zum Abdichten des Zylinderkopfes (Z) besteht,
- wobei die Dichtlippen (D1, D2) im wesentlichen radial nach innen ragen und mit dem Stützteil (S) eine umlaufende Nut des Rings (R) bilden,
- wobei die axiale Dicke der ersten Dichtlippe (D1) und die axiale Dicke der zweiten Dichtlippe (D2) abhängig von einer vorgegebenen Kraft, mit der der Injektor (I) in den Zylinderkopf (Z) eingespannt werden soll, derart bemessen sind, dass die Dichtlippen (D1, D2) zum Abdichten ausreichend plastisch verformbar sind, **dadurch gekennzeichnet, daβ**
- die radiale Dicke des Stützteils (S) größer als die axialen Dicken der Dichtlippen (D1, D2) und derart bemessen ist, dass das Stützteil (S) ein Komprimieren des Dichtelements beim Anordnen des Dichtelements zwischen dem Injektor (I) und dem Zylinderkopf (Z) verhindert.

2. Dichtelement nach Anspruch 1,
- bei dem die Dichtlippen (D1, D2) derart angeordnet sind, dass sich der Abstand zwischen den Dichtlippen (D1, D2) in Richtung der Ringmitte vergrößert.

3. Dichtelement nach Anspruch 1 oder 2,
- mit einem in der Nut angeordneten gebogenen Klemmdraht (K),
- wobei der Klemmdraht (K) mindestens zwei Ausbuchtungen bildet, die derart in die Nut eingreifen, dass der Klemmdraht (K) im Ring (R) eingeklemmt ist,
- wobei der Klemmdraht (K) dergestalt ist, dass beim Überstreifen des Dichtelements über einen Ventilschaft (V) des Injektors (I) der Klemmdraht (K) des Dichtelements um den Ventilschaft (V) kraftschlüssig fixiert wird.

4. Dichtelement nach Anspruch 3,
- bei dem die Ausbuchtungen des Klemmdrahts (K) als Ecken ausgestaltet sind.

5. Dichtelement nach Anspruch 3,
- bei dem der Klemmdraht (K') eine Ellipse bildet.

6. Dichtelement nach einem der Ansprüche 3 bis 5,
- bei dem der Klemmdraht (K) zwei nicht miteinander verbundene Enden aufweist.

7. Zylinderkopf und darin angeordneter Injektor mit einem Dichtelement nach einem der Ansprüche 1 bis 6,
- wobei der Zylinderkopf (Z) eine Öffnung (0) zum Einführen des Injektors (I) aufweist,
- wobei der Zylinderkopf (Z) in der Öffnung (0) eine umlaufende Aufsatzfläche (A) für den Injektor (I) aufweist,
- wobei das Dichtelement auf der Aufsatzfläche (A) angeordnet ist,
- wobei der Injektor (I) derart in den Zylinderkopf (Z) eingespannt wird, dass der Injektor (I) auf das Dichtelement gegen die Aufsatzfläche (A) gepresst wird.

8. Injektor mit einem Dichtelement nach einem der Ansprüche 3 bis 6,
- bei dem das Dichtelement um den Ventilschaft (V) des Injektors (I) aufgrund des Klemmdrahts (K) kraftschlüssig fixiert ist.

## Claims

1. Sealing element for placing between an injector and a cylinder head
- in which the sealing element has a one-piece ring (R) consisting of a flexible material,
- in which the ring (R) consists of a continuous support section (S), a first sealing lip (D1) formed thereon for sealing the injector (I) and a second sealing lip (D2) formed thereon for sealing the cylinder head (Z),
- in which the sealing lips (D1, D2) project substantially inwards in a radial direction and together with the support section (S) form a continuous groove of the ring (R),
- in which the axial thickness of the first sealing lip (D1) and the axial thickness of the second sealing lip (D2) are measured in such a way, on the basis of a predetermined force to be used to fix injector (I) in the cylinder head (Z), that the sealing lips (D1, D2) have adequate deformable plasticity for sealing purposes,
- **characterized in that** the radial thickness of the support section (S) is greater than the axial thicknesses of the sealing lips (D1, D2) and is measured in such a way that the support section (S) prevents the sealing element from being compressed, when said sealing element is placed between the injector (I) and the cylinder head (Z).

2. Sealing element according to Claim 1,
- in which the sealing lips (D1, D2) are positioned in such a way that the distance between the sealing lips (D1, D2) increases in the direction of the center of the ring.

3. Sealing element according to Claim 1 or 2,
- with a bent clamping wire (K) positioned in the groove,
- in which the clamping wire forms at least two protuberances, which engage in the groove in such a way that the clamping wire (K) is clamped in the ring (R),
- in which the clamping wire (K) is configured in such a way that when the sealing element passes over a valve stem (V) of the injector (I), the clamping wire (K) of the sealing element is fixed non-positively around the valve stem (V).

4. Sealing element according to Claim 3,
- in which the protuberances of the clamping wire (K) are configured as corners.

5. Sealing element according to Claim 3,
- in which the clamping wire (K') forms an ellipse.

6. Sealing element according to one of Claims 3 to 5,
- in which the clamping wire (K) has two ends not connected to each other.

7. Cylinder head and injector located inside it with a sealing element according to one of Claims 1 to 6,
- in which the cylinder head (Z) has an opening (O) for insertion of the injector (I),
- in which the cylinder head (Z) has a continuous contact surface (A) for the injector (I) in the opening (O),
- in which the sealing element is positioned on the contact surface (A),
- in which the injector (I) is fixed in the cylinder head (Z) in such a way that the injector (I) is pressed onto the sealing element against the contact surface (A).

8. Injector with a sealing element according to one of Claims 3 to 6,
- in which the sealing element is fixed non-positively around the valve stem (V) of the injector (I) due to the clamping wire (K).

## Revendications

1. Élément d'étanchéité à disposer entre un injecteur et une tête de cylindre,
- l'élément d'étanchéité présentant une bague (R) refermée sur elle-même, en matériau élastique,
- la bague (R) étant constituée d'une pièce d'appui (S) annulaire, d'une première lèvre de joint (D1), de forme ajustée, pour l'étanchéité de l'injecteur (1), et d'une deuxième lèvre de joint (D2); de forme ajustée, pour l'étanchéité de la tête de cylindre (Z),
- les lèvres de joint (D1, D2) faisant saillie sensiblement radialement vers l'intérieur et formant avec la pièce d'appui (S) une rainure périphérique de la bague (R),
- l'épaisseur axiale de la première lèvre de joint (D1) et l'épaisseur axiale de la deuxième lèvre de joint (D2) étant dimensionnées en fonction d'une force prédéfinie, avec laquelle l'injecteur (I) doit être mis en serrage dans la tête de cylindre (Z), de telle façon que les lèvres de joint (D1, D2) puissent suffisamment se déformer plastiquement,
**caractérisé en ce que**
- l'épaisseur radiale de la pièce d'appui (S) est plus grande que les épaisseurs axiales des lèvres de joint (D1, D2), et est dimensionnée de telle façon que la pièce d'appui (S) empêche une compression de l'élément d'étanchéité lors de la mise en place de l'élément d'étanchéité entre l'injecteur (1) et la tête de cylindre (Z).

2. Élément d'étanchéité suivant la revendication 1,
- dans lequel les lèvres de joint (D1, D2) sont disposées de telle façon que la distance entre les lèvres de joint (D1, D2) augmente en direction du milieu de bague.

3. Élément d'étanchéité suivant la revendication 1 ou 2,
- comportant un fil de blocage plié (K), disposé dans la rainure,
- le fil de blocage (K) formant au moins deux éléments de boucle qui sont en prise dans la rainure de telle façon que le fil de blocage (K) soit pincé dans la bague (R),
- le fil de blocage (K) étant conçu de telle façon qu'à l'affleurement de l'élément d'étanchéité par une tige de soupape (V) de l'injecteur (I), le fil de blocage (K) de l'élément d'étanchéité soit fixé par conjugaison de forces autour de la tige de soupape (V).

4. Élément d'étanchéité suivant la revendication 3,
- dans lequel les éléments de boucle du fil de blocage (K) sont constitués comme des coins.

5. Élément d'étanchéité suivant la revendications 3,
- dans lequel le fil de blocage (K') forme une ellipse.

6. Élément d'étanchéité suivant l'une des revendications 3 à 5,
- dans lequel le fil de blocage (K) présente deux extrémités non reliées entre elles.

7. Tête de cylindre et injecteur disposé dans celle-ci avec un élément d'étanchéité, suivant l'une des revendications 1 à 6,
- la tête de cylindre (Z) présentant une ouverture (O) pour l'introduction de l'injecteur (I),
- la tête de cylindre (Z) présentant, dans l'ouverture (O), une surface d'appui périphérique (A) pour l'injecteur (I),
- l'élément d'étanchéité étant disposé sur la surface d'appui (A),
- l'injecteur (I) étant serré dans la tête de cylindre (Z) de telle façon que l'injecteur (I) soit pressé sur l'élément d'étanchéité, contre la surface d'appui (A).

8. Injecteur comportant un élément d'étanchéité suivant l'une des revendications 3 à 6,
- dans lequel l'élément d'étanchéité est fixé par conjugaison de forces autour de la tige de soupape (V) de l'injecteur (I), au moyen du fil de blocage (K).
